# EUROPÄISCHE PATENTSCHRIFT

(11) **EP 0 615 415 B1**
(45) Veröffentlichungstag und Bekanntmachung des Hinweises auf die Patenterteilung: **28.02.1996**
(21) Anmeldenummer: 92924652.8
(22) Anmeldetag: 03.12.1992
(51) Int. Cl.: A44C 17/04, B22D 25/02

(54) **VERFAHREN ZUM HERSTELLEN VON GEFASSTEN, GEGOSSENEN SCHMUCKSTÜCKEN**
PROCESS FOR PRODUCING CAST AND SET PIECES OF JEWELLERY
PROCEDE DE FABRICATION DE BIJOUX COULES SERTIS

(30) Priorität: 05.12.1991 DE 4140121
(43) Veröffentlichungstag der Anmeldung: 21.09.1994
(73) Patentinhaber: Müller, Manfred, D-75181 Pforzheim (DE)
(72) Erfinder: Müller, Manfred, D-75181 Pforzheim (DE)
(74) Vertreter: Twelmeier, Ulrich, Dipl.Phys.
(86) Internationale Anmeldenummer: EP9202792
(87) Internationale Veröffentlichungsnummer: WO9310686

(56) Entgegenhaltungen:
- EP-A- 0 229 955
- FR-A- 2 352 511
- FR-A- 2 366 812
- US-A- 3 601 178
- US-A- 4 392 289
- US-A- 4 630 346

## Beschreibung

Die Erfindung geht aus von einem Verfahren zum Herstellen von gefaßten, gegossenen Schmuckstücken.

In der DE-38 24 574 A1 ist ein Wachsausschmelz-Gießverfahren zum Herstellen von Schmuckstücken beschrieben. Nach diesem Verfahren wird zunächst ein Urmodell des Schmuckstücks hergestellt. Dann wird durch Abformen des Urmodells eine Urform hergestellt. Das Abformen kann dadurch geschehen, dass man in einen Behälter, in welchem das Urmodell angeordnet ist, eine Formmasse, beispielsweise ein Zweikomponenten-Silikon-Kautschuk-Gemisch, eingießt, die Formmasse aushärten läßt, den so gebildeten Körper dann in zwei Hälften aufschneidet und das Urmodell entnimmt. Es ist auch möglich, das Urmodell zwischen zwei Blöcke aus thermoplastischem Material zu legen und diese unter Druck zu erwärmen bis sie sich plastisch verformen und dem Urmodell anschmiegen, wodurch in den beiden Blöcken ein naturgetreuer Abdruck des Urmodells entsteht (DE-35 46 188 A1). Die auf diese Weise gebildeten zweiteiligen Urformen werden auch, weil sie üblicherweise aus elastomerem Material bestehen, Gummiformen genannt. In eine solche Urform wird nun durch Gießen oder Spritzgießen eine Modelliermasse, insbesondere ein Wachs, eingefüllt. Nach dem Abkühlen der Modelliermasse wird die Urform geöffnet und das Modell entnommen. Mehrere Modelle werden üblicherweise zu einem Modellbaum zusammengefügt und dieser dann in eine feuerfeste Formmasse eingebettet. Die Formmasse wird hier dann als "feuerfest" verstanden, wenn sie der Einwirkung eines schmelzflüssigen Metalls, aus welchem das Schmuckstück hergestellt wird, ohne Formänderung standhält. Nach dem Einbetten des Modellbaums in die feuerfeste Formmasse wird die Modelliermasse, aus welcher der Modellbaum besteht, durch Erhitzen ausgetrieben; ist die Modelliermasse ein Wachs oder ein niedrig schmelzendes Metall, wird sie ausgeschmolzen (Wachsausschmelzverfahren); ist die Modelliermasse ein Kunststoff, so wird sie ausgebrannt. In die so hergestellte Gießform wird dann das schmelzflüssige Metall eingegossen, aus welchem die Schmückstücke bestehen sollen. Damit das Metall bis in die letzten Winkel und Verästelungen der Gießform vordringt, läßt man sie beim Gießen rotieren (Schleuderguß) oder unterstützt das Gießen durch Anwendung von Unterdruck (Vakuumguß). Nach dem Erstarren und Abkühlen wird der aus den Schmuckstücken bestehende Baum entformt und werden die Schmuckstücke voneinander getrennt.

Es ist auch bereits bekannt, zum Herstellen von Schmuckstücken mit einem oder mehreren gefaßten Steinen diese mit einzugießen. Zu diesem Zweck wird ein Urmodell des Schmuckstückes hergestellt, in welchem die Steine gefaßt sind, und dieses Urmodell abgeformt, um die Urform zu bilden. Eine solche Urform, welche eine Negativform des Schmuckstückes ist, enthält demgemäss Ausnehmungen für die Steine. In diese Ausnehmungen der Urform werden die Steine für das Schmuckstück eingesetzt, danach wird die Form mit der Modelliermasse ausgegossen oder ausgespritzt und das auf diese Weise gebildete Modell des Schmuckstückes in der oben beschriebenen Art und Weise weiterverarbeitet. Es ist allerdings schwierig, die Steine lagerichtig in die Urform einzusetzen und so zu fixieren, dass sie nach dem Eingießen oder Einspritzen der Modelliermasse genau die Lage haben, die sie auch im späteren Schmuckstück haben sollen. Es kommt vielmehr immer wieder vor, dass die Lage der Steine durch das Umgießen bzw. Umspritzen geändert wird und dass das Ausmaß des Umspritzens von Modell zu Modell variiert, mitverursacht durch Abweichungen der Gestalt der Steine untereinander.

Aus der FR-PS 1,599,866 ist es bereits bekannt, Schmucksteine in ein Wachsmodell einzubetten, solche Wachsmodelle zu einem Wachsmodellbaum zusammenzubauen und nach einem Wachsausschmelzverfahren zu gegossen Schmuckstücken weiterzuverarbeiten. Dabei werden die Schmucksteine jedoch nicht in eine besondere Fassung am Wachsmodell eingesetzt, sondern in ein fassungslos hergestelltes Wachsmodell eingesteckt. Dementsprechend hat auch das gegossene Schmuckstück keine besondere Fassung für die Steine.

Aus der FR-A-2 366 812 ist es bekannt, ein Urmodell herzustellen, in dem ein Stein in einer Fassung gefaßt ist, die bereits die endgültige Gestalt hat, den Stein dann vorsichtig zu entnehmen, so dass die Fassung nicht verändert wird, das leere Urmodell dann abzuformen zur Bildung einer Gummiform, in welcher dann ein Plastikmodell gegossen wird, in deren Fassung der Stein eingesetzt wird. Aus solchen Modellen wird dann ein Modellbaum zusammengebaut, in Gips eingebettet, der Kunststoff ausgetrieben und die so gebildete Gießform mit Edelmetall ausgegossen. Nachteilig daran ist, dass man für die Herstellung des Modells ein Material braucht, welches so elastisch ist, dass man Steine in die fertige Fassung einrasten kann. Die üblicherweise verwendeten Modellwachse bereiten wegen ihrer fehlenden Elastizität hierbei Schwierigkeiten, weshalb FR-A-2 366 812 einen Kunststoff empfiehlt, der durch ein zweistufiges thermisches Verfahren ausgetrieben wird, nämlich durch Schmelzen und anschließendes schockartiges Erhitzen auf die für das Metallgießen erforderliche Temperatur, bei der der Kunststoff zersetzt wird. Nachteilig ist ferner, dass sich ein fester Halt für den Stein nur ergibt, wenn er exakt dieselbe Größe und Gestalt hat wie der, der in das Urmodell eingesetzt wurde. Das ist aber regelmässig nicht der Fall, so dass aufwendige Nacharbeiten am gegossenen Schmuckstück nötig sind.

Der vorliegenden Erfindung liegt die Aufgabe zugrunde, das eingangs genannte Verfahren so zu verbessern, dass man auf möglichst einfache Art und Weise exakt eingepaßte Steine im Schmuckstück erhält, ohne dass nachträgliche Fasser-Arbeiten am Schmuckstück nötig wären.

Diese Aufgabe wird gelöst durch ein Verfahren mit den in den Ansprüchen 1 oder 2 angegebenen Merkmalen. Vorteilhafte Weiterbildungen der Erfindung sind Gegenstand der abhängigen Ansprüche.

Beim erfindungsgemässen Verfahren wird wie beim bekannten Verfahren von dem herzustellenden Schmuckstück zunächst ein Urmodell hergestellt. Dieses Urmodell hat eine oder mehrere Fassungen entsprechend der Anzahl der vorgesehenen Schmucksteine, doch werden die Schmucksteine nicht in das Urmodell eingesetzt. Bei einer Krappenfassung z.B. werden die Krappen, die die Schmucksteine fassen sollen, nicht einwärts gebogen, sondern sie behalten ihre ursprüngliche Ausrichtung, die sie vor dem Einsetzen von Schmucksteinen haben. Es wird dann von dem Urmodell, in welches noch kein Schmuckstein eingesetzt ist, eine Negativform als Urform hergestellt und in dieser Urform ein Modell des Schmuckstücks gegossen. Dabei dient als Modelliermasse ein Wachs.

Das so hergestellte Modell wird nun mit Schmucksteinen bestückt, indem diese in die dafür vorgesehenen Fassungen eingesetzt werden. Da es sich bei dem Modell um eine Positivform des Schmuckstücks handelt, können die Steine wie bei einem Originalschmuckstück von der völlig freiliegenden Oberseite des Schmuckstückes her in die Fassungen eingesetzt werden, müssen aber nicht wie bei dem Wachsausschmelzverfahren mühsam in schwer zugängliche Ausnehmungen einer Negativform (Urform) eingefügt werden. Das Einfügen der Steine in die Fassungen des Wachsmodells kann z.B. mittels eines schlanken Saugapplikators geschehen, mit dessen Hilfe man den jeweiligen Stein ansaugt, aufnimmt, in die Fassung einsetzt und dann darin durch Abschalten der Saugluft beläßt. Der Stein muss danach in der Fassung nur noch fixiert werden. Das Fixieren der Steine in ihren Fassungen geschieht vorzugsweise dadurch, dass diese durch Wärmeeinwirkung erweicht und plastisch verformt werden, und zwar am besten dadurch, dass ein der Gestalt des oberen Endes der Fassung angepaßtes Werkzeug erwärmt, auf die Fassung aufgesetzt und diese durch Andrücken des Werkzeugs gegen den Stein in einem einzigen Schritt verformt wird. Dies geht nicht nur bei Krappen- oder Körnerfassungen, welche die Steine stellenweise fingerartig umgreifen, sondern auch bei Rahmenfassungen, die den Stein auf seinem gesamten Umfang umfassen. Bei einer Rahmenfassung würde man als Werkzeug zum plastischen Verformen der Fassung zweckmässigerweise ein Werkzeug mit einer rahmenförmigen Auflagefläche an seiner Spitze verwenden, welche man auf den Rand der Rahmenfassung aufsetzt und dann gegen die umlaufende Steinkante drückt. Bei einer Krappen- oder Körnerfassung hingegen verwendet man zweckmässigerweise ein Werkzeug, welches der Lage der Krappen bzw. Körner entsprechende Vorsprünge hat, mit denen das erwärmte Werkzeug auf die Krappen bzw. Vorsprünge aufgesetzt wird, wodurch diese erweichen, fließen und die benachbarten Steinkanten umgreifen, wozu eine kurze Berührung mit dem Werkzeug reicht. Dabei hat es sich gezeigt, dass keineswegs alle Krappen oder Körner verformt werden müssen, um die Schmucksteine zu fixieren, denn eine durch Wärmeeinwirkung verformte Krappe hat einen innigeren Kontakt zur Steinkante als eine metallische, in herkömmlicher Weise gegen die Steinkante gedrückte Krappe. Es wird deshalb bevorzugt, dass bei Krappen- oder Körnerfassungen nur eine Teilmenge der Krappen bzw. Körner verformt wird, die übrigen hingegen unverformt stehen bleiben. Auf diese Weise bleibt trotz der Verformung einzelner Krappen wegen der nach wie vor unverformten Krappen der gewohnte Eindruck einer üblichen Krappenfassung erhalten. Bei einer Krappenfassung mit vier Krappen je Stein werden vorzugsweise nur zwei einander gegenüberliegende Krappen verformt, bei einer Fassung mit sechs Krappen werden vorzugsweise drei Krappen verformt.

Das Einsetzen und Fixieren der Steine in dem Modell sind so leicht, dass es auch von ungelernten Arbeitskräften nach kurzer Einweisung beherrscht wird. Das erfindungsgemässe Verfahren eignet sich deshalb besonders für die industrielle Massenfertigung von Schmuckstücken. Bereits in der Erprobungsphase des erfindungsgemässen Verfahrens hat sich gezeigt, dass die Kosten für das Fassen von Schmucksteinen drastisch gesenkt werden können: Verglichen mit der herkömmlichen Technik, die Steine in die fertig gegossene Ringschiene einzusetzen, lassen sich die Kosten des Fassens auf 1/10 senken; verglichen mit dem herkömmlichen Wachsausschmelzverfahren, bei welchem die Steine bereits in das Wachsmodell eingegossen werden, lassen sich die Kosten immerhin noch auf ein 1/4 senken.

Die Weiterverarbeitung des erfindungsgemäss hergestellten Modells geschieht so, wie es beim Schleudergießen oder Vakuumgießen von Schmuckstücken an sich bekannt ist. Zur Verdeutlichung dient das nachstehend wiedergegebene Beispiel:

Von einem Schmuckstück, z.B. einem Ring, welcher mehrere Schmucksteine aufweisen soll, wird in an sich bekannter Weise ein Urmodell aus Metall gemacht. Das Urmodell hat Krappenfassungen für die Steine, die Steine werden jedoch nicht eingesetzt. Das Urmodell wird zwischen zwei Blöcke aus thermoplastischem Silikon-Elastomer gelegt, die nachfolgend erhitzt und gegeneinander gedrückt werden. Dadurch wird das Silikon-Elastomer plastisch verformt und schmiegt sich dem Urmodell an, wodurch in den beiden Blöcken ein naturgetreuer Abdruck des Urmodells entsteht. Die beiden auf diese Weise umgeformten Blöcke bilden die beiden Teile einer Urform, in welche anschließend ein Wachs eingespritzt wird. Nach dem Erkalten des Wachses wird die Urform geöffnet und das Wachsmodell des Schmuckstücks entnommen. In die im Wachsmodell ausgebildeten Fassungen aus beispielsweise je vier Krappen werden anschließend mittels eines Saugapplikators die vorgesehenen Steine eingesetzt und fixiert, indem man ein gabelförmiges Werkzeug, dessen zwei Zinken elektrisch beheizt sind und den Abstand von zwei einander gegenüberliegenden Krappen haben, auf zwei einander gegenüberliegende Krappen der jeweiligen Fassung aufsetzt und kurz leicht andrückt, wodurch die Krappen erweichen und gestaucht werden und die ihnen jeweils benachbarte Steinkante umgreifen. Aus einer Anzahl von so hergestellten Wachsmodellen wird dann in an sich bekannter Weise ein Wachsmodellbaum gebildet, in eine Küvette eingesetzt und diese mit einem feinen Gips, z.B. mit Alabaster, ausgegossen. Nach dem Abbinden des Gipses wird die Küvette erhitzt und dadurch das Wachs ausgeschmolzen; in der Küvette bleibt der Gipsabguss des Wachsmodellbaums zurück. Die Küvette wird auf eine Temperatur von ungefähr 750° C erhitzt, in eine Schleudergussmaschine eingesetzt und eine geschmolzene 14-karätige Goldlegierung eingegossen, die man in der rotierenden Küvette erstarren läßt. Nach dem Abkühlen der Küvette auf etwa 40° C wird der Gips zerschlagen und dadurch der gegossene Baum freigelegt. Die Schmuckstücke werden nunmehr vom Baum abgeschnitten, gereinigt und ggfs. poliert.

Das beschriebene Verfahren eignet sich besonders für Schmuckstücke mit kleinen Schmucksteinen, für deren Fassung man mit kurzen Krappen auskommt, die nicht mehr als 2,5 oder 3 mm lang sind.

## Patentansprüche

1. Verfahren zum Herstellen von Schmuckstücken mit einem oder mehreren gefaßten Steinen durch
- Herstellen eines Urmodells mit leeren Fassungen für die Steine,
- Herstellen einer Urform durch Abformen des noch keine Steine enthaltenden Urmodells,
- Herstellen eines Modells aus einem gieß- oder spritzgießfähigen, durch Erhitzen austreibbaren Wachs als Modelliermasse in der Urform,
- Einsetzen der Steine in die Fassungen des Modells,
- Festlegen des jeweiligen Steins in seiner Fassung durch plastisches Verformen der Fassung des Modells,
- Herstellen einer Gießform durch Einbetten des Modells in eine feuerfeste Formmasse und Austreiben der Modelliermasse aus der Gießform,
- Gießen von Metall in die Gießform,
- Entformen des Schmuckstücks nach Erstarren des Metalls.

2. Verfahren zum Herstellen von Modellen aus einem gieß- oder spritzgießfähigen, durch Erhitzen austreibbaren Wachs als Modelliermasse,
zum Zwecke der Verwendung in einem Verfahren zum Herstellen von Schmuckstücken mit einem oder mehreren gefaßten Steinen, in welchem durch Einbetten des Modells in eine feuerfeste Formmasse und anschließendes Austreiben der Modelliermasse eine Gießform gebildet, Metall in die Gießform gegossen und das jeweilige Schmuckstück nach Erstarren des Metalls entformt wird,
durch
- Herstellen eines Urmodells mit leeren Fassungen für die Steine,
- Herstellen einer Urform durch Abformen des noch keine Steine enthaltenden Urmodells,
- Herstellen eines Modells aus der Modelliermasse in der Urform,
- Einsetzen der Steine in das Modell,
- Festlegen des jeweiligen Steins in seiner Fassung durch plastisches Verformen der Fassung des Modells.

3. Verfahren nach Anspruch 1 oder 2, **dadurch gekennzeichnet**, dass die Fassungen thermisch verformt werden.

4. Verfahren nach Anspruch 3, **dadurch gekennzeichnet**, dass ein der Gestalt des oberen Endes der jeweiligen Fassung angepaßtes Werkzeug erwärmt, auf die Fassung aufgesetzt und diese in einem einzigen Schritt durch Andrücken des Werkzeuges verformt wird.

5. Verfahren nach einem der vorstehenden Ansprüche, **dadurch gekennzeichnet**, dass die Fassungen nur stellenweise verformt werden.

6. Verfahren nach Anspruch 5, **dadurch gekennzeichnet**, dass bei Krappen- oder Körnerfassungen nur eine Teilmenge der Krappen bzw. Körner verformt wird.

## Claims

1. A process of making pieces of jewellery comprising one or more set jewels, comprising the steps of
- making a master pattern having empty settings for the jewels,
- modelling a master mold using the master pattern containing no jewels,
- making a pattern in the master mold using a wax as a pattern-making composition which can be cast or injection-molded and can be expelled by being heated,
- inserting the jeweils into the settings of the pattern,
- fixing each jewel in its setting by plastically deforming the setting of the pattern,
- making a casting mold in that the pattern is embedded in a refrectory molding composition and expelling the pattern-making composition from the casting mold,
- pouring metal into the casting mold,
- removing the piece of jewellery from the mold when the metal has solidified.

2. A process of making patterns from a wax as a pattern-making composition which can be cast or injection-molded and can be expelled by being heated
for use in a process of making pieces of jewellery comprising one or a plurality of set jewels, wherein a casting mold is made in that the pattern is embedded in a refractory molding composition and the pattern-making composition is subsequently expelled, metal is poured into the casting mold and the respective piece of jewellery is removed from the mold after the metal has solidified,
comprising the steps of
- making a master pattern having empty settings for the jewels,
- modelling a master mold using the master pattern containing no jewels,
- making a pattern in the master mold using the pattern-making composition,
- inserting the jewels into the pattern,
- fixing each jewel in its setting by plastically deforming the setting of the pattern.

3. A process according to claim 1 or 2, characterized in that the settings are thermally deformed.

4. A process according to claim 3, characterized in that a tool which conforms to the top end of a given setting is heated and engaged with the setting and the setting is deformed in a single step in that pressure is applied to the tool.

5. A process according to any of the preceding claims, characterized in that the settings are only locally deformed.

6. A process according to claim 5, characterized in that in pin settings or tab settings only a part of the pins or tabs is deformed.

## Revendications

1. Procédé pour la fabrication de bijoux avec une ou plusieurs pierres serties
- en fabriquant un modèle initial avec des sertissures vides pour les pierres,
- en fabriquant une forme initiale en moulant le modèle initial ne contenant pas encore de pierres,
- en fabriquant un modèle en cire coulable ou coulable par injection, extractible par caléfaction, en tant que matière à modeler dans la forme initiale,
- en sertissant les pierres dans les sertissures du modèle,
- en fixant la pierre correspondante dans sa sertissure par déformation plastique de la sertissure du modèle,
- en fabriquant un moule en insérant le modèle dans une matière moulable réfractaire et en extrayant la matière à modeler du moule,
- en coulant le métal dans le moule,
- en démoulant le bijou après solidification du métal.

2. Procédé pour la fabrication de modèles en cire coulable ou coulable par injection, extractible par caléfaction, en tant que matière à modeler, pour son utilisation dans un procédé pour la fabrication de bijoux avec une ou plusieurs pierres serties, dans lequel un moule est formé en insérant le modèle dans une matière moulable réfractaire et en extrayant ultérieurement la matière à modeler, dans lequel du métal est coulé dans le moule et où le bijou correspondant est démoulé après la solidification du métal,
- en fabriquant un modèle initial avec des sertissures vides pour les pierres,
- en fabriquant une forme initiale en moulant le modèle initial ne contenant pas encore de pierres,
- en fabriquant un modèle à partir de la matière à modeler dans la forme initiale,
- en sertissant les pierres dans le modèle,
- en fixant la pierre correspondante dans sa sertissure par déformation plastique de la sertissure du modèle.

3. Procédé selon la revendication 1 ou 2, caractérisé en ce que les sertissures sont façonnées thermiquement.

4. Procédé selon la revendication 3, caractérisé en ce qu'un outil, adapté à la forme de la pointe supérieure de la sertissure, est chauffé, posé sur la sertissure, qui est façonnée en une seule étape par pression de l'outil.

5. Procédé selon l'une quelconque des revendications précédentes, caractérisé en ce que les sertissures ne sont façonnées que partiellement.

6. Procédé selon la revendication 5, caractérisé en ce que seulement une partie des griffes ou saillies est façonnée dans les sertissures à griffes ou saillies.
